# EUROPÄISCHE PATENTSCHRIFT

(11) **EP 0 100 518 B1**
(45) Veröffentlichungstag und Bekanntmachung des Hinweises auf die Patenterteilung: **06.05.1987**
(21) Anmeldenummer: 83107347.3
(22) Anmeldetag: 26.07.1983
(51) Int. Cl.: E06B 3/22, E06B 7/16

(54) **Drehflügelfenster**
French window
Croisée à la française

(30) Priorität: 02.08.1982 DE 8221853 U
(43) Veröffentlichungstag der Anmeldung: 15.02.1984
(73) Patentinhaber: Gebrüder Kömmerling Kunststoffwerke GmbH, D-66954 Pirmasens (DE)
(72) Erfinder: Vogel, Karl-Heinz, D-6781 Höhfröschen (DE)
(74) Vertreter: Schwabe, Hans-Georg, Dipl.-Ing.

## Beschreibung

Die Erfindung betrifft ein Drehflügelfenster aus gegebenenfalls metallverstärkten Kunststoff-Hohlprofilen der im Oberbegriff des Anspruchs 1 angegebenen Gattung.

Übliche Drehflügelfenster sind aus gegebenenfalls metallverstärkten Kunststoff-Hohlprofilen aufgebaut und weisen einen Blendrahmen sowie zwei Drehflügel auf, die an den vertikalen, einander gegenüberliegenden Seitenstäben des Blendrahmens schwenkbar gelagert sind.

Soweit der Blendrahmen solcher Drehflügelfenster einen Mittelstab aufweist, der in gleicher Weise wie die übrigen Stäbe des Blendrahmens ausgebildet ist, kann man ein solches Fenster als zwei zusammengesetzte, einfache Drehflügelfenster ansehen. Es wird jedoch danach getrachtet, solche Fenster derart auszubilden, daß bei geöffneten Drehflügeln die Sicht durch den Blendrahmen nicht durch Querstäbe behindert wird.

Es wurde daher bereits vorgeschlagen, an der Innenseite des ersten, zuerst zu öffnenden Flügels an den an den zweiten Flügel angrenzenden, vertikalen Stab eine erste Anschlagleiste aufzukleben, die den Zwischenraum zwischen den beiden, aneinander grenzenden Hohlprofilstäben abdeckt, während am zweiten, anschließend zu öffnenden Flügel eine entsprechende zweite Anschlagleiste auf die Außenseite aufgeklebt ist. Diese Anschlagleisten tragen an der Stelle, die die Außen- bzw. Innenoberfläche des anderen Flügels überdeckt, einen flexiblen Dichtungsstreifen, so daß zwischen den beiden Anschlagleisten und den beiden aneinander grenzenden Hohlprofilstäben der beiden Flügel eine Hohlkammer gebildet wird, die im Zusammenwirken mit den Dichtungsstreifen als « Labyrinth-Dichtung den Durchtritt von Luft durch die Verbindungsstelle zwischen den beiden Flügeln verhindern soll.

Diese Konstruktion weist jedoch eine Reihe von Nachteilen auf ; zunächst muß das Aufkleben der ersten und zweiten Anschlagleiste mit großer Sorgfalt vorgenommen werden, da. jeder Austritt von Klebstoff unschöne Spuren, die kaum entfernt werden können, auf der Oberfläche des entsprechenden Flügels verursacht. In der Regel werden die Anschlagleisten durch Hohlprofilstäbe gebildet, die an ihrer Ober- und Unterseite stumpf abgeschnitten sind, so daß sich im Innern dieser Hohlstäbe Schmutz und Ungeziefer ansammeln können. Außerdem bildet man die aneinander grenzenden Hohlprofilstäbe der beiden Flügel schmäler aus als die anderen Hohlprofilstäbe, um eine störende Durchschneidung der Fensteröffnung bei geschlossenem Fenster zu vermeiden. Da diese vertikalen Hohlprofilstäbe an ihrer Ober-und Unterseits auf Gehrung an breitere, jeweils horizontale Hohlprofilstäbe angeschweißt werden, können sie die Öffnung dieser horizontalen Stäbe nicht völlig abdecken, Damit liegen auch die Hohlräume dieser Stäbe offen, so daß sich hier ebenfalls Schmutz und Ungeziefer ansammeln können.

Es ist zwar möglich, an alle Hohlprofilöffnungen Abschlußplatten aufzukleben oder aufzuschweißen ; dadurch verteuert sich jedoch die Herstellung des Fensters außerordentlich.

Ein weiterer Nachteil dieses Fensters liegt darin, daß seine Innenoberfläche die nach innen abstehende, erste Anschlaßleiste trägt, wodurch das ästhetische Aussehen des Fensters von seiner Innenseite her beeinträchtigt wird ; außerdem wird seine Reinigung erschwert.

Ein Drehflügelfenster aus gegebenenfalls metallverstärkten Kunststoff-Hohlprofilen der angegebenen Gattung geht aus dem Artikel « Avis sur le bloc-fenetre BEAU-JOUR », veröffentlicht in Cahier du CSTB no. 1651, Mai 1980, S. Iff, insbesondere Seite 4, hervor und weist zwei aufeianderfolgend zu öffnende Drehflügel auf, deren Rahmen von Hohlprofilstäben gebildet sind ; von diesen Hohlprofilstäben ragen an der Fensterinnenseite parallel zur Fensterebene zum Blendrahmen hin Anschlagrippen ab, die von der Fensterinnenseite her, insbesondere über flexible Dichtungsstreifen, gegen den Blendrahmen anschlagen ; weiterhin ist ein Blendrahmen vorgesehen, der an seiner Außenseite von einer parallel zur Fensterebene zur Fensteröffnung hin abragenden Rippe umlaufen ist, gegen welche die Drehflügelrahmen mit ihren Außenflächen, vorzugsweise über am Blendrahmen sitzende, flexible Dichtungsstreifen, anschlagen.

Am zuerst zu öffnenden ersten Flügel sitzt eine erste Anschlagleiste, die, vorzugsweise bei einem flexiblen Dichtungsstreifen, von der Fensterinnenseite her am danach zu öffnenden zweiten Flügel anliegt und die Anschlagrippe des zugehörigen ersten Flügels auf dessen dem zweiten Flügel zugewandten Seite fortsetzt ; außerdem liegt die erste Anschlagleiste, vorzugsweise über einen flexiblen Dichtungsstreifen, von der Fensterinnenseite her am danach zu öffnenden zweiten Flügel an. Am zweiten Flügel sitzt eine zweite Anschlagleiste, die vom zweiten Schenkel eines L-Profilstabes gebildet ist, dessen erster Schenkel an der dem ersten, Flügel zugewandten Oberfläche des zweiten Flügels aufgeklebt ist. Dieser erste Schenkel begrenzt eine zwischen den einander zugewandten Flächen der Flügel gebildete Hohlkammer. Außerdem dichtet die erste Anschlagleiste gegen die fensterinnenseitige Endfläche des ersten Flügels ab.

Der Erfindung liegt die Aufgabe zugrunde, ein Drehflügelfenster der angegebenen Gattung zu schaffen, bei dem eine zufriedenstellende Abdichtung gegenüber dem Durchtritt von Luft an der Ober- und Unterseite der Anschlagleisten erreicht wird.

Diese Aufgabe wird erfindungsgemäß durch die Merkmale des Kennzeichens des Anspruchs 1 gelöst.

Zweckmäßige Ausgestaltungen werden durch . die Merkmale der Unteransprüche definiert.

Die mit der Erfindung erzielten Vorteile beruhen insbesondere darauf, daß für den dem zweiten Flügel zugewandten, vertikalen Hohlprofilstab des ersten Flügel das gleiche Profil verwendet werden kann wie für die übrigen Hohlprofilstäbe, so daß das Zusammenfügen dieser Stäbe des ersten Flügels auf Gehrung keinerlei Schwierigkeiten macht und insbesondere auch keinen Hohlprofil-Innenraum offenläßt.

Für die Verbindung des L-Profilstabes mit der Außenoberfläche des zweiten Flügels muß kein Klebstoff mehr auf die Sichtfläche des zweiten Flügels aufgebracht werden, so daß durch fehlerhaften Auftrag entstehende Qualitätsmängel ausgeschlossen sind. Außerdem ist das genaue Aufkleben des L-Profilstabes selbst ohne Verwendung einer Spanneinrichtung sehr erleichtert, weil der erste Schenkel dieses Profilstabes einfach gegen eine Profillierung des vertikalen Stabes des zweiten Schenkels angelegt werden kann.

Dieser erste Schenkel des L-Profilstabes begrenzt die Hohlkammer und weist eine dem fensterinneren zugewandte Endfläche auf, gegen welche die innenliegende, erste Anschlagleiste des ersten Flügels abdichtet, so daß die Hohlkammer nach innen unmittelbar abgedichtet ist.

Die fensterinnenseitige Endfläche des L-Profilstabes wird nach oben und unten von einem Lappen aus flexiblen Material verlängert, der sich etwa bis zur oberen bzw. unteren Stirnfläche der oberen bzw. unteren Anschlagrippe des zweiten Flügels erstreckt und dichtend mit ihrer dem ersten Flügel zugewandten Fläche verbunden ist. Dieser Lappen liegt bei geschlossenem Fenster dichtend an der fensterinnenseitigen Endkante der oberen und unteren Anschlagrippe des ersten Flügels an und bildet, ohne die sonstigen, gegebenenfalls vorgesehenen Dichtungsstreifen in ihrer Funktion zu beeinträchtigen, eine Sperre gegen den Durchtritt von Luft an der Ober- und Unterseite der Anschlagleisten, da er - in ähnlicher Weise wie die Anschlagrippen - die Innenoberfläche des Blendrahmens übergreift und gemeinsam mit diesem am Blendrahmen dichtend anliegt.

Der Lappen muß verhältnismäßig dünn sein, um die Dichtungsfunktion der übrigen Dichtungselemente nicht zu beeinträchtigen. Da er flexibel ist. unterliegt er nicht der Gefahr, abzubrechen, wenn beim Öffnen des zweiten Flügels dieser Lappen gegen einen Gegenstand anschlägt. Außerdem ist jede Verletzungsgefahr beim Öffnen des Flügels ausgeschlossen, da der flexible Lappen bei jeder Berührung sofort nachgibt.

Es ergibt sich also mit einfachen Mitteln die vollkommene Abdichtung eines zweiflügeligen Drehflügelfensters.

Die zweite. außenliegende Anschlagleiste endet um ein weniges oberhalb des unteren Blendrahmens bzw. unterhalb des oberen Blendrahmens, um beim Auftreten von Toleranzen zu verhindern, daß die zweite Anschlagleiste und der Blendrahmen aufeinander auflaufen. Um den Durchtritt von Luft auch an dieser Stelle zu verhindern. ist gemäß einer Ausgestaltung der Erfindung ein Dichtungsglied vorgesehen, welches den Spalt zwischen der zweiten Anschlagleiste und dem Blendrahmen überbrückt und sich bevorzugt bis zum Dichtungsstreifen der Rippe dieses Blendrahmens hin erstreckt. Das Dichtungsglied weist eine Dichtungsfläche auf, welche in der Ebene liegt, die von der Außenfläche der beiden Flügel gebildet ist. Es wird somit erfindungsgemäß nicht nur die Luftpassage an der Ober- und Unterseite der innenliegenden, ersten Anschlagleiste völlig verschlossen. sondern auch die Luftpassage an der Ober- und Unterseite der zweiten, außenliegenden Anschlagleiste weitgehend versperrt.

Um die letztgenannte Luftpassage völlig zu verschließen, ist das Dichtungsglied an der Oberfläche des zweiten Flügels, an welcher auch der L-Profilstab .angeklebt ist, befestigt, wobei sich die Dichtungsfläche des Dichtungsgliedes nahe zu der dem zweiten Flügel zugewandten Kante des ersten Flügels erstreckt. Es wird somit nicht nur der vertikale Spalt zwischen zweiter, außenliegender Anschlagleiste und dem Blendrahmen, sondern auch der horizontale Spalt zwischen den beiden Flügeln durch das Dichtungsglied völlig verschlossen.

Um eine noch bessere Abdichtung zu erreichen, ist das Dichtungsglied aus flexiblem Material gebildet und ist mit seinem die Dichtungsfläche bildenden Teil zum ersten Flügel hin verjüngt, wo es in einer nachgiebigen Anschlag- und Dichtungskante endet. Es kann somit die Dichtungsfläche bis, zum ersten Flügel hin verlängert werden, da wegen der nachgiebigen Anschlag-und Dichtungskante keine Toleranzprobleme auftreten. Es ist somit der zwischen der Ober- und Ünterseite der zweiten Anschlagleiste, dem Blendrahmen und den beiden Flügeln gebildete Raum durch das Dichtungsglied vollständig und dicht verschlossen.

Um die Kaminwirkung im hohlen Inneren des L-Profilstabes zu vermeiden, ist gemäß einer Ausgestaltung der Erfindung dessen Ober- und Unterseite jeweils durch einen Verschlußklotz verschlossen. Durch diese Maßnahme wird auch verhindert, daß Schmutz und Insekten in das Innere des L-Profilstabes gelangen.

Dieser Verschlußklotz kann als Druckgußteil derart ausgebildet sein, daß er ein Ansatzstück aufweist, welches sich in das Innere des Hohlraums des L-Profilstabes einführen läßt.

Das überstehende Ende des Verschlußklotzes ist gemäß einer weiteren Ausgestaltung der Erfindung derart ausgebildet, daß es eine Verlängerung des ersten Schenkels des L-Profilstabes bis etwa zur Ober- bzw. Unterkante des Rahmens des zweiten Flügels bildet. Es weist somit der die zweite Anschlagleiste bildende Schenkel des L-Profilstabes die zum störungsfreien Schließen des Fensters erforderliche Länge auf. während der Verschlußklotz den ersten Schenkel bis zur Ober- bzw. Unterkante des Rahmens des zweiten Flügels verlängert, um hierdurch eine Abstützung für das Dichtungsglied und den Lappen zu bilden.

Gemäß einer weiteren Ausgestaltung der Erfindung ist jener Teil des Verschlußklotzes, der die Unterseite der Verlängerung bildet, derart abgeschrägt, daß er nur an der Fensterinnenseite die Ober- bzw. Unterkante des Rahmens des zweiten Flügels erreicht. während er in jenem Bereich, in welchem er an das Dichtungsglied angrenzt, einen geringeren Abstand zum L-Profilstab aufweist. Durch die derart gebildete Hinterschneidung wird eine Hohlraumerweiterung gebildet, welche infolge der Labyrinthwirkung eine noch weitere Verbesserung der Dichtungswirkung darstellt.

Der Verschlußklotz ist jedoch gemäß einer weiteren Ausgestaltung der Erfindung derart an seiner Unterseite ausgebildet, daß er eine Innenöffnung des angrenzenden, vertikalen Hohlprofilstabes des zweiten Flügels völlig abdeckt. Somit wird verhindert, daß Schmutz und Ungeziefer in die Höhlung diese Hohlprofilstabes gelangen. Gleichzeitig wird auch die Ausbildung einer Thermikströmung im Inneren dieses Hohlprofilstabes verhindert.

- Die fensterinnenseitige Endfläche des ersten Schenkels des L-Profilstabes ist zum ersten Flügel hin verbreitert, so daß eine hinlänglich breite Gegenfläche für den am ersten Flügel befindlichen, vertikalen Dichtungsstreifen gebildet ist. Hierbei ist der Lappen als Verlängerung der verbreiterten Endfläche ausgebildet und verjüngt sich nach oben bzw. unten bis zu seinem Ende hin. Der die Verlängerung der Endfläche bildende Teil des Lappens sorgt dafür, daß er hinlänglich steif ist und stets seine vorgesehene Richtung beibehält, während die verjüngte Endfläche, die dann letztlich die Dichtungswirkung liefert, so dünn ausgebildet ist, daß sie die abdichtende Wirkung der Dichtungsstreifen am ersten Flügel nicht behindert.

Um dem Lappen eine noch bessere Steifigkeit zu verleihen, ist er als Winkelprofil aus flexiblem Material ausgebildet, dessen einer Profilschenkel an der dem ersten Flügel zugewandten Fläche des zweiten Flügels angeklebt ist, während der andere, zu seinem Ende hin verjüngte Profilschenkel den Spalt zwischen zweitem und ersten Flügel überbrückt. Der eine Profilschenkel ist hierbei fest gegen die Abschlußfläche der An- .schlagrippe des zweiten Flügels angeklebt und verschließt deren Hohlraum, um zu verhindern, daß Schmutz und Insekten in diesen eindringen. Gleichzeitig liefert dieser eine Profilschenkel für den anderen, den Spalt zwischen den beiden Flügeln überbrückenden Profilschenkel, der den Lappen bildet, die notwendige Festigkeit, so daß bei ungeschicktem Schließen des Fensters niemals der Lappen etwa umgebogen werden kann und somit seine Wirkung einbüßen kann.

Der Lappen grenzt gemäß einer weiteren Ausgestaltung der Erfindung dichtend an den Verschlußklotz an. wobei gemäß einer weiteren Ausgestaltung der Erfindung bevorzugt Verschlußklotz, Lappen und Dichtungsglied als einteiliger Stopfen aus flexiblem Kunststoff ausgebildet sind. der in den hohlen L-Profilstab passend eingreifende Befestigungsvorsprünge aufweist, welche in diesen eingeklebt sind. Der den einen Profilschenkel bildende, an den Lappen angrenzende Teil dieses Verschlußklotzes ist hierbei zusätzlich an der Stoßfläche der Anschlagrippe des zweiten Flügels angeklebt.

Eine ganz besondere Fertigungsvereinfachung besteht darin, daß erfindungsgemäß beide Flügel jeweils aus vier Hohlprofilstäben mit dem jeweils gleichen Profil gebildet sind, welche an den Ecken auf Gehrung zusammengeschweißt sind. Lediglich an jenem Hohlprofilstab des zweiten Flügels, welcher dem ersten Flügel zugewandt ist, fehlt der Teil, welcher die Anschlagrippe bzw. beim ersten Flügel die Anschlagleiste bildet.

Es ist somit nur ein einziges Profil zur Herstellung der Flügel erforderlich, wobei der erste Flügel allseits geschlossen ist, während am zweiten Flügel bevorzugt nach dem Zusammenschweißen seiner Hohlprofilstäbe ein Teil abgesägt bzw. abgefräst wird, um die den L-Profilstab tragende Oberfläche zu bilden. Es kann ggf. aber auch von Vorteil sein, den betreffenden Hohlprofilstab als gesondertes Profil ohne Anschlagleiste herzustellen.

Gemäß einer weiteren Ausgestaltung der Erfindung ist der die Anschlagleiste bildende zweite Schenkel des L-Profilstabes über den ersten Schenkel hinaus derart verlängert, daß er die Außenfläche des zweiten Flügels übergreift. Es bildet somit der übergreifende Teil des zweiten Schenkels einen Anschlag, der das genaue Aufkleben des L-Profilstabes am zweiten Flügel ohne zusätzliche Vorrichtung mühelos ermöglicht. Gleichzeitig verdeckt diese Verlängerung etwa aus der Klebefläche austretenden Klebstoff, so daß zuverlässig verhindert ist, daß Klebstoff zur außenliegenden Sichtfläche des zweiten Flügels austritt.

Da der erste Flügel aus völlig gleichartigen Hohlprofilstäben gebildet ist, die auf Gehrung zusammengefügt sind, stoßen auch die Aufnahmenuten dieser Hohlprofilstäbe für den Dichtungsstreifen, welche in den Anschlagrippen bzw. an der ersten Anschlagleiste ausgebildet sind, aneinander. Gemäß einer Ausgestaltung der Erfindung ist daher im ersten Flügel ein umlaufender, flexibler Dichtungsstreifen vorgesehen, wobei der Lappen zwischen diesem und dem Blendrahmen eingeklemmt ist. Hierbei verläuft sowohl ein vertikaler Abschnitt des Dichtungsstreifens, der in der ersten Anschlagleiste angeordnet ist, als auch ein horizontaler Abschnitt des Dichtungsstreifens, der in der oberen und unteren Anschlagrippe angeordnet ist, im Bereich ihres Zusammentreffens über dem Lappen, wobei durch dessen schmale Ausbildung und Flexibilität einerseits und die Flexibilität des Dichtungsstreifens andererseits sichergestellt ist, daß eine besonders zuverlässige Dichtung geschaffen ist.

Auch am zweiten Flügel sind die Dichtungsstreifen an den Anschlagrippen als ein umlaufender Dichtungsstreifen ausgebildet: dieser stößt jedoch an der Ober- und Unterseite des Flügels gegen den an diesen angeklebten Profilschenkel des Lappens an, wobei zwischen Lappen und Dichtungsstreifen ein abgedichteter Übergang gebildet ist.

Gemäß einer weiteren Ausgestaltung der Erfindung sind die genannten Dichtungsstreifen als Schlauch ausgebildet, der eine abstehende, sich verbreitarnde. flexible Leiste zum Einsetzen in eine hinterschnittene Aufnahmenut in den Flügeln aufweist. Ein solcher Dichtungsschlauch liefert eine hohe Andruckkraft und ist besonders unempfindlich gegenüber der Anklebung. Dies ist besonders im Winter erforderlich, wenn trotz aller Isoliermaßnahmen der Fensterrahmen als solcher ein wenig kühler ist als die Raumluft und sich deshalb eine geringe Menge an Kondensat bildet.

Im Gegensatz hierzu sind die außenliegenden Dichtungsstreifen an Blendrahmen und zweiter Anschlagleiste als Lippendichtung ausgebildet, mit einer abstehenden, sich verbreiternden, flexiblen Leiste zum Einsetzen in eine hinterschnittene Aufnahmenut, und mit mindestens einer und vorzugsweise zwei Dichtungslippen, deren freie Enden an der Dichtungs-Gegenfläche anliegen. Solche Lippendichtungen sind besonders geeignet, Verschmutzungen, wie sie an der Außenseite des Fensters auftreten können, dichtend zu umschließen, und bilden insbesondere dann, wenn sie mit zwei Dichtungslippen ausgebildet sind, eine besonders zuverlässige, Toleranzen ausgleichende Dichtung.

Durch die gleichzeitige Anordnung einer Schlauchdichtung an der Fensterinnenseite und einer Lippendichtung an der Fensteraußenseite stellt die Schlauchdichtung bei einer vorgegebenen, hohen Anpreßkraft auf der Innenseite die ordnungsgemäße Abdichtung sicher, während die Lippendichtung geeignet ist, erhebliche Toleranzen auszugleichen.

Es ist im Prinzip möglich, die Anschlagrippe bzw. die erste Anschlagleiste als nach innen vorspringendes, überstehendes Element auszubilden. Gemäß einer bevorzugten Ausgestaltung der Erfindung aber bilden die Innenoberflächen der beiden Flügel eine bündige, durchgehende Fläche. Hierdurch wird nicht nur das ästhetische Aussehen der Fenster-Innenseite verbessert, sondern das Fenster läßt sich an seiner Innenseite auch einfacher und besser reinigen.

Wie bereits erwähnt, überragt der zweite Schenkel des L-Profilstabes, der die zweite Außenleiste bildet, die Außenoberfläche des zweiten Flügels. Gemäß einer weiteren Ausgestaltung überragt er diese Außenfläche gerade um ein solches Maß, daß sich dieser die zweite Außenleiste bildende zweite Schenkel genau in der Mitte zwischen den voneinander abgewandten, außenseitigen Kanten der aneinander angrenzenden Hohlprofilstäbe des ersten und zweiten Flügels sitzt. Es entsteht somit an der Außenseite des Fensters ein ästhetisches, symmetrisches Gebilde.

Das erfindungsgemäße Drehflügelfenster ist in der beigefügten, schematischen Zeichnung beispielsweise noch näher beschrieben.

Es zeigen :
Figur 1 einen Horizontalschnitt längs Linie I-I in Fig. 2, von unten her gesehen,
Figur 2 einen Vertikalschnitt durch das Drehflügelfenster längs Linie 11-11 in Fig. 1, und
Figur 3 eine Teilansicht des zweiten Drehflügels von unten bzw. oben her, im Schrägbild.

Der allgemeine Aufbau des erfindungsgemäßen Doppelflügelfensters ist aus Fig. 1 und 2 ersichtlich.

Das Fenster weist einen umlaufenden Blendrahmen 1 auf, der aus vier gleichartigen, auf Gehrung zusammengesetzten Hohlprofilstäben gebildet ist, welche jeweils eine Hohlkammer 2 mit rechteckigem Querschnitt umschließen, dessen Schmalseiten der Fensteraußen- bzw- Innenseite zugewandt sind.

An der Fensterinnenseite befinden sich den Flügeln 7 und 13 zugewandt zwei in geringem Abstand zueinander angeordnete, gleich hohe Stege, von welchen der innenliegende 3 bündig mit der Innenfläche des Blendrahmen-Hohlprofilstabes 1 abschließt und den fensterinnenseitigen Anschlagvorsprung zum Anschlag der Flügel 7 und 13 bildet.

An der Fensteraußenseite ist der Hohlkammer 2 ein aus zwei Kammern gebildeter, leistenartiger Profilabschnitt vorgelagert, der sich über die Hohlkammer 2 in Richtung zu den Fensterflügeln 7 und 13 mit einem Abschnitt erstreckt, der die fensteraußenseitige Rippe 4 bildet.

An der von den beiden Flügeln 7 und 13 abgewandten Seite weist der Blendrahmen-Hohlprofilstab 1 an seiner Außenseite und an seiner Innenseite jeweils zueinander parallel verlaufende, mit geringem Abstand angeordnete Stege auf, von welchen jeweils der außen- bzw. innenliegende mit der Außen- bzw. Innenfläche des Blendrahmen-Hohlprofilstabes 1 bündig abschließt.

Die letztgenannten Stege (kein Bezugszeichen) dienen zur Befestigung des Blendrahmens 1 im Mauerwerk.

Die fensteraußenseitige Rippe 4 weist an dem den Flügeln 7 und 13 zugewandten Ende ihrer fensterinnenseitigen Oberfläche eine parallel zur Hohlkammer 2 verlaufende, hinterschnittene Nut 5 auf, in welcher eine verbreiterte Vorsprungleiste einer Lippendichtung 6 angeordnet ist, welche zwei Dichtungslippen aufweist.

Die längere der beiden Dichtungslippen wölbt sich von der Rippe 4 weg und überragt deren Ende ; zur Abstützung dieser Lippe ist auch die den Fensterflügeln 7 und 13 zugewandte, leicht nach außen abfallende Endfläche der Rippe 4 nach innen überstehend ausgebildet.

Die Außenseite des Fensters ist in Fig. 1 oben und in Fig. links, während die Innenseite in Fig. 1 unten und in Fig. rechts liegt:

Der erste, zuerst zu öffnende Flügel 7 (Fig. 1) ist von einem Hohlprofilstab gebildet, dessen Profil im wesentlichen aus drei Abschnitten besteht. und zwar einer im wesentlichen rechteckigen Hohlkammer 15, welche an ihren Schmalseiten von zueinander parallelen, die Außen- und Innenoberfläche des Flügels 7 bildenden Wänden begrenzt ist. während von den beiden anderen, zu diesen senkrechten Wände auf der in Fig. 1 rechten Seite die eine den Aufnahmeabschnitt 8 zur Aufnahme einer Fensterscheibe begrenzen, während die gegenüberliegende Wand eine später noch zu beschreibende, zwischen den beiden Fensterflügeln 7 und 13 angeordnete Hohlkammer 10 begrenzt.

Die letztgenannte Begrenzungswand der Innenkammer 15 weist im Profil eine in die Innenkammer 15 hinein gerichtete Einstülpung auf, welche die Biegefestigkeit des Profiles verbessert, die Hohlkammer 10 vergrößert und deren Labyrinthdichtungswirkung verbessert.

An der Außenseite des Fensterflügels 7 ist dessen Außenfläche zur (nicht gezeigten) Glasscheibe hin um eine Fensterscheiben-Anschlagleiste 14 verlängert, welche ebenfalls von einem Hohlprofilabschnitt gebildet ist.

Diese Fensterscheiben-Anschlagleiste 14 weist an ihrem fensterinnenseitigen Ende eine Aufnahmenut und eine Ausbildung auf, wie sie der fensterinnenseitigen Oberfläche der Rippe 4 des Blendrahmen-Hohlprofilstabes 1 entspricht.

Die fensterinnenseitige Oberfläche des ersten Flügels. 7 ist zur Fensterscheibe hin um zwei mit geringem Abstand voneinander angeordnete, zueinander parallele Stege verlängert, welche für Befestigungselemente zur Halterung der Fensterscheibe vorgesehen sind.

Nach der anderen, dem zweiten Flügel 13 zugewandten Seite ist die Innenoberfläche des Flügels 7 um eine erste Anschlagleiste 9 verlängert, deren Profil etwa das spiegelbildliche Abbild der Fensterscheiben-Anschlagleiste 14 darstellt, aber eine etwas geringere Höhe gegenüber der jeweiligen Außenwand der Innenkammer 15 aufweist als diese.

Ebenso wie die Rippe 4 des Hohlstabes 1 sowie die Fensterscheiben-Anschlagleiste 14 weist auch die erste Anschlagleiste 9 eine hinterschnittene Nut 11 zur Aufnahme eines Dichtungsstreifens 12 auf, wobei die den Dichtungsstreifen 12 tragende Oberfläche zum Ende der Anschlagleiste 1 hin und zum Dichtungsstreifen 12 hin einen gewölbten Vorsprung bildet. Der Dichtungsstreifen 12 ist jedoch als Schlauchdichtung ausgebildet, welche von einem schlauchförmigen Dichtungsprofil gebildet ist, welches an der außenseitigen Oberfläche der ersten Anschlagleiste 9 aufliegt und eine sich zum Ende hin verbreiternde Dichtungsleiste aufweist, welche mit ihrer Verbreiterung im hinterschnittenen Abschnitt der Nut 11 sitzt.

Die erste Anschlagleiste 9 umschließt eine Hohlkammer, welche von einer fensterinnenseitigen und fensteraußenseitigen Wand begrenzt ist, welche zueinander parallel verlaufen. Jede dieser Wände trägt, nach innen vorspringend, zwei Längsleisten, welche eine bessere Aussteifung der ersten Anschlagleiste 9 bilden.

Der Fensterrahmen 7 wird von vier gleichartigen, auf Gehrung zusammengeschweißten Hohlprofilstäben gebildet. Während der vertikale Hohlprofilstab, der in Fig. 1 geschnitten ist, mit seinem fensterinnenseitigen Vorsprung als Anschlagleiste 9 ausgebildet ist. dient dieser Vorsprung bei den übrigen drei Stäben des ersten Flügels 7 als Anschlagrippe 9', in deren der Nut 11 entsprechender Nut 11' eine Schlauchdichtung 12' angeordnet ist, welche gegen den fensterinnenseitigen Anschlagvorsprung 3 des Blendrahmen-Hohlprofilstabes 1 dichtend anliegt (Fig. 2).

Der zweite, zuletzt zu öffnende Flügel 13 ist in seinem blendrahmenseitigen Vertikalstab und seinen beiden horizontalen Stäben aus den gleichen Profilstäben wie die erste Flügel 7 gebildet, welche ebenfalls auf Gehrung zusammengeschweißt sind.

Der in Fig. 1 gezeigte, dem ersten Rahmen 7 zugewandte, vertikale Profilstab des zweiten Flügels 13 entspricht in seinem Profil dem Spiegelbild des entsprechenden vertikalen Profilstabes des ersten Flügels 7, jedoch ohne jenen Profilvorsprung, der die erste Anschlagleiste 9 bzw. die Anschlagrippe 9' bildet. An dieser Stelle ist der in Fig. 1 gezeigte vertikale Profilstab des zweiten Flügels 13 mit einer Abschlußwand versehen, welche die im Querschnitt allgemein rechteckige Innenkammer 15 anschließend an deren Einstülpung in einer leichten Verjüngung enden läßt.

Es ist im Prinzip möglich, den in Fig. 1 gezeigten vertikalen Hohlprofilstab des zweiten Flügels 13 aus einem Hohlprofilstab, wie er für die übrigen Teile der beiden Flügel 7 und 13 verwendet wird, dadurch herzustellen, daß man den der ersten Anschlagleiste 9 bzw. der Anschlagrippe 9' entsprechenden Vorsprung abfräst. Bevorzugt ist jedoch dieser vertikale Hohlprofilstab aus einem eigenen, genau auf Maß extrudierten Profil gebildet.

Die dem zweiten Flügel 7 zugewandte Oberfläche des in Fig. 1 bezeigten vertikalen Stabes des zweiten Flügels 13 trägt einen L-Profilstab 16, dessen längerer, erster Schenkel an der von der Fensteraußenseite her an der dem ersten Flügel 7 zugewandten Wand der Innenkammer 15 aufgesetzt ist und deren Einstülpung noch überspannt. Dieser erste Schenkel 18 ist als Hohlprofilabschnitt mit zwei zueinander parallelen, mit geringem Abstand angeordneten Wänden ausgebildet, die an ihren beiden Enden und in ihrer Mitte jeweils durch einen Verbindungssteg unter Bildung zweier länglicher Innenkammern verbunden sind.

Der fensterinnenseitige Steg bildet mit seiner fensterinnenseitigen Oberfläche 19 eine End-Anlagefläche des L-Profilstabes 16 und erstreckt sich unter Bildung einer vorspringenden Leiste in Richtung auf den ersten Flügel 7 hin bis über die diesem zugewandte Wand des ersten Schenkels 18 hinaus.

Gegenüber dieser genannten Wand liegt an der Endfläche 19 die Schlauchdichtung 12 an, deren Aufnahmenut 11 sich an der Ober- und Unterseite des in Fig. 1 gezeigten, vertikalen Hohlprofilstabes des ersten Flügels 7 durch jeweils die Nut 11' fortsetzt, so daß der erste Flügel 7 eine umlaufende Nut trägt, welche eine endlose Schlauchdichtung 12, 12' trägt.

Da der in Fig. 1 gezeigte, vertikale Stab des zweiten Flügels 13 eine solche, entsprechende Nut nicht aufweist, verläuft bei diesem zweiten Flügel 13 dessen Schlauchdichtung nur längs des oberen und unteren horizontalen Stabes und längs des in der Zeichnung nicht gezeigten, am Blendrahmen schwenkbar gelagerten, vertikalen Stabes.

Der zweite, zum ersten Schenkel 18 rechtwinklig verlaufende Schenkel 17 des L-Profilstabes 16 bildet die außenliegende, zweite Anschlagleiste des Fensters und ist von einem Hohlprofilabschnitt gebildet, welcher den Abstand zwischen den beiden Flügeln 7 und 13 überbrückt.

Dieser Hohlprofilabschnitt ist im Querschnitt ähnlich der Rippe 4 des Blendrahmen-Hohlstabes 1 ausgebildet und trägt an der dem ersten Flügel 7 zugewandten Außenseite der fensterinnenseitigen Oberfläche in einer hinterschnittenen Nut eine Lippendichtung, welche durch eine entsprechende, zur Fensterinnenseite vorgewölbte Ausbildung des Hohlprofilabschnittes abgestützt ist. Diese Lippendichtung schlägt gegen den dem zweiten Flügel 13 zugewandten Endabschnitt der fensteraußenseitigen Fläche des ersten Flügels 7 dichtend an.

Die zwischen den beiden Flügeln 7 und 13 gebildete Hohlkammer wird somit an der Außenseite durch den zweiten Schenkel 17 des L-Profilstabes 16, an der Innenseite durch die erste Anschlagleiste 9 des ersten Flügels 7, an dessen Seite durch die den zweiten Flügel 13 zugewandte, mit einer Einstülpung versehene Begrenzungswand der Innenkammer 15 und zur Seite des zweiten Flügels 13 hin durch den ersten Schenkel 18 des L-Profilstabes 16 umgrenzt, wobei über die Längenerstreckung der Hohlkammer 10 hinweg die Lippendichtung an der zweiten Anschlag leiste 17 bzw. die Schlauchdichtung 12 an der ersten Anschlagleiste 9 eine zuverlässige Abdichtung herstellen.

Der zweite Schenkel 17 des L-Profilstabes 16 erstreckt sich über den ersten Schenkel 18 in Richtung zum zweiten Flügel 13 hinaus und bildet eine Innenkante mit rechtwinkligem Querschnitt, welche einen genauen Anschlag auf die fensteraußenseitige Endkante des in Fig. 1 gezeigten, vertikalen Hohlprofilstabes des zweiten Flügels 13 bildet.

Der erste Schenkel 17 erstreckt sich in Richtung zum zweiten Flügel 13 hin um ein solches Maß, daß die von ihm gebildete, zweite Anschlagleiste an der Außenseite des Fensters genau in der Mitte zwischen den beiden den Fensterscheiben zugewandten Endkanten der Fensterscheiben-Anschlagleisten 14 der beiden, aneinander angrenzenden, vertikalen Stäbe der beiden Flügel 7 und 13 liegt.

Wie aus Fig. 1 erkennbar ist, weist der dem Flügel 13 zugewandte Abschnitt des zweiten Schenkels 17 des L-Profilstabes 16 eine geringfügig größere Höhe auf als der dem ersten Flügel 7 zugewandte Endabschnitt, da dieser letztgenannte Endabschnitt jenen Abstand zur Außenoberfläche des ersten Flügels 7 aufweisen muß, der zur ordnungsgemäßen Funktion der in diesem Endabschnitt angebrachten Lippendichtung erforderlich ist.

Der zweite Schenkel 17 wird von einem Hohlprofilabschnitt gebildet, dessen Innenkammer von den Außenwänden sowie einer Trennwand unterteilt ist, welche eine Fortsetzung der dem ersten Flügel 7 zugewandten Seitenwand des ersten Schenkels 18 bildet.

Wie bereits beschrieben, dichten beide Flügel 7 und 13 mit ihrer Außenfläche gegenüber der in der Nut 5 aufgenommenen Lippendichtung 6 an der Rippe 4 des Blendrahmen-Hohlstabes 1 ab. während die beiden Rahmen eine zweite Abdichtung durch die Schlauchdichtung 12' herstellen, welche in der fensterinnenseitigen Anschlagrippe 9' angebracht ist und gegen den Anschlagvorsprung 3 an der Innenseite des Blendrahmen-Hohlstabes 1 anliegt.

Da die Außen- und Innenoberfläche der beiden Flügel 7 und 13 jeweils eine ineinander bündig übergehende Oberfläche bilden, sind die genannten Dichtungsstreifen 6 und 12' über den gesamten Außenumfang dieser beiden Flügel 7 und 13 wirksam. Die genannte Außen- und Innenoberfläche wird jedoch, wie aus Fig. 1 ersichtlich, im Bereich der ersten und zweiten Anschlagleiste 9 und 17 unterbrochen. Zur Abhilfe ist an der Ober-und Unterseite des L-Profilstabes ein Dichtungsstopfen 20 aus flexiblem Material angebracht.

Wie aus Fig. 2 ersichtlich ist, endet der L-Profilstab 16 mit einigem Abstand über der diesem zugewandten Kante der fensteraußenseitigen Rippe 4 des Blendrahmen-Hohlstabes 1 und ist rechtwinklig zu seiner Längenerstreckung abgelängt.

Dieser Dichtungsstopfen 20 ist einstückig aus mehreren Elementen gebildet, welche nachfolgend einzeln beschrieben werden.

Der zweite Schenkel 17 des L-Profilstabes 16 ist an seiner Ober- und Unterseite, wie besonders aus Fig. 3 deutlich erkennbar, durch ein Verschlußteil 21 verschlossen, welches in der Zeichnung nicht gezeigte, in das Innere des Hohlprofils des zweiten Schenkels 17 eingreifende Abschnitte aufweist und dieses eingeklebt ist.

Dieses Verschlußteil 21 weist in seinem an dem zweiten Schenkel 17 angrenzenden Teil den gleichen Außenquerschnitt wie dieser auf und bildet einen Deckel von etwa 2 mm Stärke, dessen freie Kanten abgeschrägt sind.

Dieses Verschlußteil 21 bildet somit nicht nur einen Verschluß des Hohlprofiles des zweiten Schenkels 17 und verhindert somit das Eindringen vom Schmutz und Insekten in diesen, sondern bildet auch eine Abrundung der oberen und unteren Kanten dieses zweiten Schenkels 17 bzw. dieser zweiten Anschlagleiste und dient somit dazu, Verletzungen zu verhindern und das Ausbröckeln des abgeschnittenen Endes dieses zweiten Schenkels 17 beim Anschlagen gegen harte Gegenstände zu vermeiden.

An das Verschlußteil 21 grenzt zur Fensterinnenseite hin ein Dichtungsglied 22 an. welches an seiner Außenseite eine Dichtungsfläche 23 bildet. Dieses Dichtungsglied 22 ist am zweiten Flügel 13 befestigt und setzt mit seiner Dichtungsfläche 23 bündig dessen Außenoberfläche fort, wobei die Unter- bzw. Oberkante der Dichtungsfläche 23 die außenliegende Unter- bzw. Oberkante des Flügels 13 verlängert.

Die Dichtungsfläche 23 weist, von der Außenseite her gesehen, eine rechteckige Form auf und überdrückt den Abstand zwischen den beiden Flügeln 13 und 7, wobei sie an diesen letztgenannten ersten Fiügei.7 angrenzend endet.

Das Dichtungsglied 22 weist zur Fensterinnenseite hin eine Dicke von etwa 6 mm auf und ist zu der dem ersten Flügel 7 zugewandten Endkante der Dichtungsfläche 23 hin abgeschrägt, so daß diese Endkante nachgiebig ist (siehe Fig. 3). Diese Abschrägung setzt sich, wie aus Fig. 3 ersichtlich ist, zum zweiten Schenkel 17 und zu dem dessen Ober- und Unterseite verschließenden Verschlußteil 21 hin fort, so daß dieses Verschlußteil 21 und das Dichtungsglied 22 ein einziges Teil bilden. Der Verbindungsabschnitt zwischen diesen beiden Elementen ist in Fig. 1 als Zwickel in der Beugung des L-Profilstabes 16 erkennbar, wobei der dort sichtbare Zwickel zum oberen Dichtungsstopfen 20 gehört.

Wie aus Fig. 2 ersichtlich ist, ist die mit der außenseitigen Unterkante der beiden Flügel 7 und 13 bündig abschließende Unterkante des Dichtungsgliedes 22 zur Fensterinnenseite hin und zum L-Profilstab 16 hin abgeschrägt.

An das Dichtungsglied 22, welches die Unterseite eines Teiles des ersten Schenkels 18 des L-Profilstabes 16 verschließt, schließt ein weiterer Verschlußabschnitt 24 an, der die gleiche Breite wie der genannte erste Schenkel 18 aufweist und diesen bis zu seiner Endleiste 25 hin, welche die Dichtungsfläche 19 bildet, dichtend verschließt.

Dieser Verschlußabschnitt 24 weist an seinem an die Endleiste 25 angrenzenden Ende über dem Ende des L-Profilstabes 16 die gleiche Höhe auf wie das Dichtungsglied 22 und somit die außenseitige Unterkante des zweiten Flügels 13 und ist zum Übergang mit dem Dichtungsglied 22 hin, mit welchem er einstückig ausgebildet ist, abgeschrägt.

Wie aus Fig. 2 ersichtlich ist, ist die zwischen dem Dichtungsstopfen 20 und der diesem zugewandten Oberfläche des Blendrahmen-Hohlstabes 1 eine Hohlkammer 26 gebildet, die sich, von der Lippendichtung 6 aus beginnend, verbreitert und dann wieder zur Schlauchdichtung 12 verkleinert, um somit die Labyrinthdichtungs-wirkung dieser Hohlkammer 26 noch zur verbessern.

Die Endleiste 25 des ersten Schenkels 18 ist über ihre gesamte Breite hinweg bis zum von ihr abgewandten Ende des Verschlußabschnittes 24 hin durch eine Verlängerung 27 verlängert, welche am Ende des Verschlußabschnittes 24 ihrerseits endet. Diese Verlängerung verjüngt sich dann und endet in einem Lappen 28, welcher bündig an der innenseitigen Unterkante der Anschlagrippe 9' des zweiten Flügels 13 endet.

Der Lappen erstreckt sich etwa über die halbe Strecke des Abstandes zwischen der fensteraußenseitigen Unterkante des Flügels 13 und der fensterinnenseitigen Unterkante seiner Anschlagrippe 9'.

Der Lappen 28 ist einteilig mit einem rechtwinklig an diesem angesetzten Profilschenkel 29 verbunden, welcher sich in horizontaler Richtung fast bis zur Innenoberfläche des zweiten Flügels 13 erstreckt und in vertikaler Richtung von der Unterkante der Anschlagrippe 9' bis zum Ende des L-Profitstabes 16 erstreckt. Dieser Profilschenkel 29 verschließt somit das sonst offenliegende, angeschnittene Ende der Anschlagrippe 9' des zweiten Flügels 13.

Die fensterinnenseitige Oberfläche des Lappens geht bündig über die Verlängerung 27 in die Endfläche 19 des ersten Schenkels 18 über, so daß die außenseitige Oberfläche des Lappens 28 mit einem solchen Abstand von der außenseitigen Oberfläche der Anschlagrippe 9' endet, wie er gerade dem bei der Dichtungswirkung zusammengedrückten, angrenzenden Dichtungsschlauch 12' entspricht, der in die zugehörige Ausnahmenut 11' des zweiten Flügels 13 eingesetzt ist. Diese Schlauchdichtung (in Fig. 3 nicht gezeigt) endet somit am Lappen 28 und stößt stumpf gegen dessen abgewinkelten Profilschenkel 29 an.

Bei geschlossenem Fenster liegen, wie aus Fig. 2 ersichtlich, der Dichtungsschlauch 12', der in der Anschlagrippe 9' des ersten Flügels 7 aufgenommen ist, und der Dichtungsschlauch 12, der in der ersten Anschlagleiste 9 angebracht ist, gegen den Lappen 28 an und drücken diesen fest gegen den Anschlagvorsprung 3 des Blendrahmen-Hohlstabes 1.

Die Breite des Lappens 28 entspricht genau dem Abstand zwischen den beiden Anschlagrippen 9' der beiden Flügel 7 und 13.

Wie aus Fig. 2 ersichtlich ist, weist der aus Verschlußteil 21, Dichtungsglied 22, Verschlußabschnitt 24 sowie Verlängerung 27 und Lappen 28 einteilig gebildete Dichtungsstopfen 20 Verlängerungen auf, welche in die beiden Innenkammern des ersten Schenkels 18 eingreifen und in diesen eingeklebt sind.

Vorteilhafterweise kann der Verschlußabschnitt 24 auf seiner dem zweiten Flügel 13 zugewandten Seite einen Vorsprung aufweisen, dessen Querschnitt genau jenem des angrenzenden Hohlraumes entspricht, der von der in die Innenkammer 15 hineinragenden Einstülpung umschlossen ist.

Der Dichtungsstopfen 20 ist im Druckguß aus Weich-PVC oder natürlichem oder synthetischem Gummielastomer hergestellt und ist somit auf besonders einfache Weise mit hoher Maßhaltigkeit billig herstellbar. Der obere und untere Dichtungsstopfen stellen dennoch die vollständige Abdichtung des Drehflügelfensters - in Zusammenwirkung mit den bereits bekannten Dichtungsstreifen - sicher.

## Patentansprüche

1. Drehflügelfenster aus gegebenenfalls metallverstärkten Kunststoff-Hohlprofilen,
mit zwei aufeinanderfolgend zu öffnenden Drehflügeln (7, 13), deren Rahmen von Hohlprofilstäben gebildet sind, von denen an der Fensterinnenseite parallel zur Fensterebene zum Blendrahmen (1) hin Anschlagrippen (9') abragen, welche von der Fensterinnenseite her - vorzugsweise über flexible Dichtungsstreifen - gegen den Blendrahmen anschlagen,
mit einem Blendrahmen (1), der an seiner Außenseite von einer parallel zur Fensterebene zur Fensteröffnung hin abragenden Rippe (4) umlaufen ist, gegen welche die Drehflügelrahmen mit ihren Außenflächen - vorzugsweise über am Blendrahmen sitzende flexible Dichtungsstreifen (6) - anschlagen,
mit einer am zuerst zu öffnenden, ersten Flügel (7) sitzenden ersten Anschlagleiste (9), die - vorzugsweise über einen flexiblen Dichtungsstreifen (12) - von der Fensterinnenseite her am danach zu öffnenden zweiten Flügel (13) anliegt und die Anschlagrippe (9') des zugehörigen ersten Flügels (7) auf dessen dem zweiten Flügel (13) zugewandten Seite fortsetzt, und
mit einer am zweiten Flügel sitzenden, von der Fensteraußenseite her am ersten Flügel (7) anliegenden, zweiten Anschlagleiste, die vom zweiten Schenkel (17) eine L-Profilstabes (16) gebildet ist, dessen erster Schenkel (18) an der dem ersten Flügel (7) zugewandten Oberfläche des zweiten Flügels (13) aufgeklebt ist,
wobei dieser erste Schenkel (18) eine zwischen den einander zugewandten Flächen der Flügel gebildete Hohlkammer (10) begrenzt, und
wobei die erste Anschlagleiste (9) gegen die fensterinnenseitige Endfläche (19) des ersten Schenkels (18) abdichtet,
dadurch gekennzeichnet, daß
ein Lappen (28) aus flexiblem Material die fensterinnenseitige Endfläche (19) des jeweils in geringem Abstand von Blendrahmen (1) endenden L-Profilstabes (16) nach oben und unten etwa zur Ober- bzw. Unterkante der oberen bzw. unteren Anschlagrippe (9') des zweiten Flügels (13) verlängert und dichtend mit deren dem ersten Flügel (7) zugewandten Fläche verbunden ist, und daß
der Lappen (28) dichtend an der fensterinnenseitigen Endkante der oberen und unteren Anschlagrippe (9') des ersten Flügels (7) anliegt.

2. Drehflügelfenster nach Anspruch 1, dadurch gekennzeichnet, daß am zweiten Flügel (13) ein den Spalt zwischen der zweiten Anschlagleiste (17) und dem Blendrahmen (1) - vorzugsweise mindestens bis zum Dichtungsstreifen (6) seiner Rippe (4) hin - überbrückendes Dichtungsglied (22) angebracht ist, welches mit einer in der Ebene der Außenflächen beider Flügel (7, 13) liegenden Dichtungsfläche (23) von der Fensterinnenseite her gegen die Rippe (4) des Blendrahmens (1) anliegt.

3. Drehflügelfenster nach Anspruch 2, dadurch gekennzeichnet, daß das Dichtungsglied (22) an der Oberfläche des zweiten Flügels (13). an welcher der L-Profilstab (16) angeklebt ist. befestigt ist, und daß sich dessen Dichtungsfläche (23) bis nahe zur dem zweiten Flügel (13) zugewandten Kante des ersten Flügels (7) erstreckt.

4. Drehflügelfenster nach Anspruch 3, dadurch gekennzeichnet, daß das Dichtungsglied (22) aus flexiblem Material gebildet ist, und daß dessen die Dichtungsfläche (23) bildender Teil zum ersten Flügel (7) hin verjüngt ist und in einer nachgiebigen Anschlag- und Dichtungskante endet.

5. Drehflügelfenster nach einem der Ansprüche 1 bis 4, dadurch gekennzeichnet, daß der L-Profilstab (16) an seiner Ober- und Unterseite jeweils durch einen Verschlußklotz (24) verschlossen ist.

6. Drehflügelfenster nach Anspruch 5, dadurch gekennzeichnet, daß der Verschlußklotz (24) eine Verlängerung des ersten Schenkels (18) des L-Profilstabes (16) bis etwa zur Ober- bzw. Unterkante des Rahmens des zweiten Flügels (13) bildet.

7. Drehflügelfenster nach Anspruch 6, dadurch gekennzeichnet, daß die Unterseite des die Verlängerung (24) bildenden Teiles des Verschlußklotzes derart abgeschrägt ist, daß er nur an der Fensterinnenseite die Ober- bzw. Unterkante des Rahmens des zweiten Flügels (13) erreicht, während er in jenem Bereich, in welchem er an das Dichtungsglied (22) angrenzt, einen geringeren Abstand zum L-Profilstab (16) aufweist.

8. Drehflügelfenster nach Anspruch 7, dadurch gekennzeichnet, daß der Verschlußklotz (24) die Innenöffnung des angrenzenden, horizontalen Hohlprofilstabes des zweiten Flügels (13) völlig abdeckt.

9. Drehflügelfenster nach einem der Ansprüche 1 bis 8, dadurch gekennzeichnet, daß die fensterinnenseitige Endfläche (19) des ersten Schenkels (18) des L-Profilstabes (16) zum ersten Flügel (7) hin verbreitert ist (Endleiste 25), und daß der Lappen (28) als Verlängerung (27) der verbreiterten Endfläche ausgebildet ist und sich nach oben bzw. unten bis zu seinem Ende hin bevorzugt absatzweise verjüngt.

10. Drehflügelfenster nach Anspruch 9, dadurch gekennzeichnet, daß der Lappen (28) als Winkelprofil aus flexiblen Material ausgebildet ist, dessen einer Profilschenkel (29) an der dem ersten Flügel (7) zugewandten Fläche des zweiten Flügels (13) angeklebt ist, während der andere, zu seinem Ende hin verjüngte Profilschenkel den Spalt zwischen zweiten und erstem Flügel (13, 7) überbrückt.

11. Drehflügelfenster nach den Ansprüchen 9 und 10, dadurch gekennzeichnet, daß der Lappen (28) dichtend an den Verschlußklotz (24) angrenzt.

12. Drehflügelfenster nach Anspruch 11, dadurch gekennzeichnet, daß der Verschlußklotz (24). Lappen (28) und Dichtungsglied (22) als einteiliger Stopfen (20) aus flexiblem Kunststoff ausgebildet sind. der in den hohlen L-Profilstab (16) passend eingreifende Befestigungsvorsprünge aufweist, welche in diesen eingeklebt sind.

13. Drehflügelfenster nach einem der Ansprüche 1 bis 12, dadurch gekennzeichnet, daß beide Flügel (7, 13) aus jeweils vier Hohlprofilstäben mit den jeweils gleichen Profil gebildet sind, welche an den Ecken auf Gehrung zusammengeschweißt sind, und daß an jenem Hohlprofilstab des zweiten Flügels (13), welcher dem ersten Flügel (7) zugewandt ist, jener Teil, welcher die Anschlagrippe (9') bzw. die erste Anschlagleiste (9) bildet, weggelassen bzw. entfernt ist.

14. Drehflügelfenster nach Anspruch 13, dadurch gekennzeichnet, daß der die zweite Anschlagleiste bildende zweite Schenkel (17) des L-Profilstabes (16) über dessen ersten Schenkel (18) hinaus derart verlängert ist, daß er die Außenfläche des zweiten Flügels (13) übergreift.

15. Drehflügelfenster nach einem der Ansprüche 1 bis 14, dadurch gekennzeichnet, daß am ersten Flügel (7) die Dichtungsstreifen an den Anschlagrippen (9') bzw. an der ersten Anschlagleiste (9) als ein umlaufender, flexibler Dichtungsstreifen (12, 12') ausgebildet sind, und daß der Lappen (28) zwischen diesem und dem Blendrahmen (1) eingeklemmt ist.

16. Drehflügelfenster nach Anspruch 10 und 15, dadurch gekennzeichnet, daß am zweiten Flügel. (13) die Dichtungsstreifen an den Anschlagrippen (9') als ein umlaufender Dichtungsstreifen ausgebildet sind, der an der Ober- und Unterseite des Flügels (13) gegen den einen, an diesen angeklebten Profilschenkel (29) des Lappens (28) anstößt.

17. Drehflügelfenster nach Anspruch 15 und 16, dadurch gekennzeichnet, daß die Dichtungsstreifen (12, 12') als Schlauch ausgebildet sind, der eine abstehende, sich verbreiternde, flexible Leiste zum Einsetzen in eine hinterschnittene Aufnahmenut (11, 11') in den Flügeln (7, 13) aufweist.

18. Drehflügelfenster nach einem der Ansprüche 1 bis 17, dadurch gekennzeichnet, daß die Dichtungsstreifen an dem Blendrahmen (1) und der zweiten Anschlagleiste (17) als Lippendichtung (6) ausgebildet sind, mit einer abstehenden, sich verbreiternden, flexiblen Leiste zum Einsetzen in eine hinterschnittene Aufnahmenut (5) und mit mindestens einer - vorzugsweise zwei - Dichtungslippe, deren freies Ende an der Dichtungs-Gegenfläche anliegt.

19. Drehflügelfenster nach einem der Ansprüche 1 bis 18, dadurch gekennzeichnet, daß die Innenoberflächen der beiden Flügel (7, 13) eine bündige, durchgehende Fläche bilden.

20. Drehflügelfenster nach einer der Ansprüche 1 bis 19, dadurch gekennzeichnet, daß der die zweite Außenleiste bildende zweite Schenkel (17) des L-Profilstabes (16) derart angeordnet ist, daß er in der Mitte zwischen dem voneinander abgewandten, außenseitigen Kanten der aneinander angrenzenden Hohlprofile des ersten und zweiten Flügels (7, 13) sitzt.

21. Drehflügelfenster nach einem der Ansprüche 12 mit 20, dadurch gekennzeichnet, daß der Stopfen (20) aus Weich-PVC oder natürlichem oder synthetischem Gummielastomer gebildet und als Druckgußteil ausgebildet ist.

## Claims

1. A casement window composed of plastics hollow sections which may be reinforced with metal,
having two casements (7, 13) to be opened in succession and the frames of which are formed by hollow section bars, from which stop ribs (9') project towards the window frame (1) parallel to the plane of the window at the inside of the ,window, which ribs strike against the window frame from the inside of the window - preferably through flexible sealing strips.
having a window frame (1) which is surrounded, at its outside, by a rib (4) which projects towards the window opening, parallel to the plane of the window, and against which the casement frames strike with their outer faces - preferably through flexible sealing strips (6) mounted on the window frame,
having a first stop rail (9) which is mounted on the first casement (7) to be opened first and which bears against the second casement (13), to be opened afterwards, from the inside of the window - preferably through a flexible sealing strip (12) - and continues the stop rib (9') of the associated first casement (7) at its side adjacent to the second casement (13), and
having a second stop rail which is mounted on the second casement and bears against the first casement (7) from the outside of the window and which is formed from the second flange (17) of an L-section bar (16), the first flange (18) of which is glued to the surface of the second casement (13) adjacent to the first casement (7),
this first flange (18) defining a hollow chamber (1c) formed between the adjacent faces of the casements, and
the first stop rail (9) forming a seal against the end face (19) of the first flange (18) at the inside of the window,
characterised in that
a tongue (28) of flexible material extends the end face (19), at the inside of the window, of the L-section bar ending at a short distance from the window frame (1), upwards and downwards substantially to the upper and lower edges respectively of the upper and lower stop ribs (9') of the second casement (13) and is connected, with a sealing action, to its face adjacent to the first casement (7), and that
the tongue (28) bears with a sealing action against the end edge, at the inside of the window. of the upper and lower stop ribs (9') of the first casement (7).

2. A casement window according to Claim 1, characterised in that there is fitted to the second casement (13) a sealing member (22), which bridges the gap between the second stop rail (17) and the window frame (10) - preferably at least as far as the sealing strip (6) of its rib (4) - and which bears with a sealing surface (23), lying in the plane of the outer faces of both casements (7. 13), against the rib (4) of the window frame (1) from the inside of the window.

3. A casement window according to Claim 2, characterised in that the sealing member (22) is secured to that surface of the second casement (13) to which the L-section bar (16) is glued and that its sealing surface (23) extends to close to that edge of the first casement which is adjacent to the second casement (13).

4. A casement window according to Claim 3, characterised in that the sealing member (22) is made of flexible material and that its portion forming the sealing surface (23) is narrowed towards the first casement (7) and ends in a flexible stop and sealing edge.

5. A casement window according to one of the Claims 1 to 4, characterised in that the L-section bar (16) is closed at its top and bottom by a closing block (24) in each case.

6. A casement window according to Claim 5, characterised in that the closing block (24) forms an extension of the first flange (18) of the L-section bar (16) substantially as far as the upper and lower edges respectively of the frame of the second casement (13).

7. A casement window according to Claim 6, characterised in that the under side of the portion of the closing block forming the extension (24) is bevelled in such a manner that it only reaches the upper and lower edge respectively of the frame of the second casement (13) at the inside of the window while it is at a shorter distance from the L-section bar (16) in that region in which it is continuous with the sealing member (22).

8. A casement window according to Claim 7, characterised in that the closing block (24) completely covers the internal opening of the adjacent horizontal hollow-section bar of the second casement (13).

9. A casement window according to one of the Claims 1 to 8, characterised in that the end face (19) of the first flange (18) of the L-section bar (16), at the inside of the window, is widened out towards the first casement (7) (end rail 25) and that the tongue (28) is constructed in the form of an extension (27) of the widened end face and becomes narrower, preferably in stages, respectively upwards and downwards towards its end.

10. A casement window according to Claim 9, characterised in that the tongue (18) is constructed in the form of an angle section of flexible material, one profile flange (19) of which is glued to the face of the second casement (13) facing the first casement (7) while the other profile flange, which becomes narrower towards its end, bridges the gap between second and first casements (13, 7).

11. A casement window according to Claims 9 and 10, characterised in that the tongue (18) adjoins the closing block (24) with a sealing action.

12. A casement window according to Claim 11. characterised in that the closing block (24). tongue (28) and sealing member (22) are constructed in the form of a one-piece filler (20) of flexible plastics material which comprises attachment projections which fit into the hollow L-section bar (16) in which they engage and which are glued into this.

13. A casement window according to one of the Claims 1 to 12, characterised in that each of the two casements (7, 13) are formed from four hollow-section bars with the same section in each case, which are welded together at the corners in a mitre joint and that on that hollow section bar of the second casement (13) which is adjacent to the first casement (7), that part which forms the stop rib (9') qr the first stop rail (9) is omitted or removed.

14. A casement window according to Claim 13, characterised in that the second flange (17) of the L-section bar (16), which forms the second stop rail, is extended beyong its first flange (18) in such a manner that it engages over the outer face of the second casement (13).

15. A casement window according to one of the Claims 1 to 14, characterised in that, on the first casement (7), the sealing strips on the stop rib (9') or on the first stop rail (9) are constructed in the form of an enircling, flexible sealing strip (12, 12') and that the tongue (28) is gripped between this and the window frame (1).

16. A casement window according to Claims 10 to 15, characterised in that, on the second casement (13), the sealing strips on the stop ribs (9') are constructed in the form of an encircling sealing strip which, at the top and bottom of the casement (13), abuts against the one profile flange (29) of the tongue (28) glued to this.

17. A casement window according to Claims 15 and 16, characterised in that the sealing strips (12, 12') are constructed in the form of a flexible tube which comprises a projecting, widening, flexible strip for insertion in an undercut receiving groove (11, 11') in the casements (7, 13).

18. A casement window according to one of the Claims 1 to 17, characterised in that the sealing strips on the window frame (1) and the second stop rail (17) are constructed in the form a lip seal (6) with a projecting, widening, flexible strip for insertion in an undercut receiving groove (5) and with at least one sealing lip - preferably two -, the free end of which bears against the face opposite the seal.

19. A casement window according to one of the Claims 1 to 18, characterised in that the inner surfaces of the two casements (7, 13) form a flush. continuous surface.

20. A casement window according to one of the Claims 1 to 19, characterised in that the second flange (17) of the L-section bar (16), which forms the second outer rail is disposed so that it is seated in the middle between the outside edges, remote from one another, of the adjacent hollow sections of the first and second casements (7. 13).

21. A casement window according to one of the Claims 12 to 20. characterised in that the filler (20) is formed from soft PVC or natural or synthetic rubber elastomer and is constructed in the form of a pressure-moulded part.

## Revendications

1. Fenêtre à châssis tournant composée de profilés creux en matière plastique, éventuellement à renforcement métallique,
avec deux vantaux (7, 13) à ouvrir successivement dont les cadres sont constitués par des barres profilées creuses desquelles dépassent, du côté intérieur de la fenêtre et parallèlement au plan de celle-ci, en direction du bâti dormant, des nervures d'arrêt (9') qui, vu du côté intérieur de la fenêtre, butent contre le bâti dormant - de préférence par l'intermédiaire de bandes d'étanchéité flexibles,
avec un bâti dormant (1) qui est entouré à l'extérieur par une nervure (4) qui dépasse, parallèlement au plan de la fenêtre, en direction de la baie et contre laquelle butent les vantaux avec leurs faces extérieures - de préférence par l'intermédiaire de bandes d'étanchéité flexibles (6) montées sur le bâti dormant,
avec un premier battement (9) disposé sur le premier vantail (7) à ouvrir en premier lequel battement est appliqué - de préférence par l'intermédiaire d'une bande d'étanchéité flexible (12) - par le côté intérieur de la fenêtre, contre le deuxième vantail (13) à ouvrir ensuite, et prolonge la nervure d'arrêt (9') du premier vantail (7) associé sur son côté dirigé vers le deuxième vantail (13) et
avec un deuxième battement disposé sur le deuxième vantail et appliqué, par le côté extérieur de la fenêtre, contre le premier vantail (7), qui est constitué par la deuxième branche (17) d'une barre profilée en L (16) dont la première branche (18) est collée sur la surface du deuxième vantail (13) dirigée vers le premier vantail (7),
cette première branche (18) délimitant une chambre (10) formée entre les surfaces des vantaux situées face à face, et
le premier battement (9) assurant l'étanchéité par rapport à la surface terminale (19) de la première branche (18) du côté intérieur de la fenêtre,
caractérisé en ce
qu'une patte (28) réalisée en un matériau flexible prolonge vers le haut et vers le bas la surface terminale (19) de la barre profilée en L (16) qui se termine respectivement à faible distance du bâti dormant (1), à savoir à peu près jusqu'au bord supérieur voire inférieur de la nervure d'arrêt (9') supérieure ou inférieure du deuxième vantail (13), et qu'elle est reliée de manière étanche à la surface de celui-ci dirigée vers le premier vantail (7), et
que la patte (28) est appliquée de manière étanche contre le bord terminal des nervures d'arrêt supérieure et inférieure (9') du premier vantail (7), situé du côté intérieur de la fenêtre.

2. Fenêtre à châssis tournant selon la revendication 1, caractérisée en ce que le deuxième vantail (13) comporte un organe d'étanchéité (22) qui couvre la fente entre le deuxième battement (17) et le bâti dormant (1) - de préférence au moins jusqu'à la bande d'étanchéité (6) de sa nervure (4) - et qui est appliqué, avec une surface de joint (23) située sur le plan des surfaces extérieures des deux vantaux (7, 13), par le côté intérieur de la fenêtre, contre la nervure (4) du bâti dormant (1).

3. Fenêtre à châssis tournant selon la revendication 2, caractérisée en ce que l'organe d'étanchéité (22) est fixé sur la surface du deuxième vantail (13) sur laquelle est collée la barre profilée en L (16), et que sa surface de joint (23) s'étend jusqu'à proximité du bord du premier vantail (7) dirigé vers le deuxième vantail (13).

4. Fenêtre à châssis tournant selon la revendication 3, caractérisée e.n ce que l'organe d'étanchéité (22) est réalisé en matériau flexible et que sa partie formant la surface de joint (23) se rétrécit en direction du premier vantail (7) et se termine par une arête de butée et d'étanchéité flexible.

5. Fenêtre à châssis tournant selon l'une quelconque des revendications 1 à 4, caractérisée en ce que la barre profilée en L (16) est obturée à ses faces supérieure et inférieure par respectivement un bloc d'obturation (24).

6. Fenêtre à châssis tournant selon la revendication 5, caractérisée en ce que le bloc d'obturation (24) forme un prolongement de la première branche (18) de la barre profilée en L (16) qui s'étend approximativement jusqu'au bord supérieur voire inférieur du châssis du deuxième vantail (13).

7. Fenêtre à châssis tournant selon la revendication 6, caractérisée en ce que la face inférieure de l'élément du bloc d'obturation qui constitue le prolongement (24) est chanfreinée de telle façon qu'il n'atteint le bord supérieur voire inférieur du . châssis du deuxième vantail (13) que du côté intérieur: de la fenêtre, alors qu'il présente une distance plus faible par rapport à la barre profilée en L (16) dans la région dans laquelle il est contigu à l'organe d'étanchéité (22).

8. Fenêtre à châssis tournant selon la revendication 7, caractérisée en ce que le bloc d'obturation (24) recouvre entièrement l'ouverture intérieure de la barre profilée creuse horizontale contiguë du deuxième vantail (13).

9. Fenêtre à châssis tournant selon l'une quelconque des revendications 1 à 8, caractérisée en ce que la surface terminale (19) de la première branche (18) de la barre profilée en L (16), située du côté intérieur de la fenêtre, est élargie en direction du premier vantail (7) (baguette terminale 25), et que la patte (28) est conformée en prolongement (27) de la surface terminale élargie et qu'elle se rétrécit, de préférence par étapes, vers le haut voire vers le bas jusqu'à son extrémité.

10. Fenêtre à châssis tournant selon la revendication 9, caractérisée en ce que la patte (28) est conformée en cornière en matière flexible dont l'une des branches (29) est collée sur la surface du deuxième vantail (13) dirigée vers le premier vantail (7), tandis que l'autre branche se rétrécissant en direction de son extrémité couvre la fente entre les premier et deuxième vantaux (7, 13).

11. Fenêtre à châssis tournant selon l'une des revendications 9 et 10, caractérisée en ce que la patte (28) assure l'étanchéité avec le bloc d'obturation (24).

12. Fenêtre à châssis tournant selon la revendication 11, caractérisée en ce que le bloc d'obturation (24), la patte (28) et l'organe d'étanchéité (22) sont conformés en bouchon (20) d'une seule pièce en matière plastique flexible qui présente des saillies de fixation qui s'engagent de manière ajustée dans la barre creuse profilée en L (16) dans laquelle elles sont fixées par collage.

13. Fenêtre à châssis tournant selon l'une quelconque des revendications 1 à 12, caractérisée en ce que les deux vantaux (7, 13) sont constitués respectivement par quatre barres profilées creuses ayant le même profil et soudées en onglet dans les coins, et que, sur la barre profilée creuse du deuxième vantail (13) dirigée vers le premier vantail (7), la section formant la nervure d'arrêt (9') voire le premier battement (9) a été omise ou supprimée.

14. Fenêtre à châssis tournant selon la revendication 13, caractérisée en ce que la deuxième branche (17) de la barre profilée en L (16) qui forme le deuxième battement est prolongée au-delà de la première branche (18) de ladite barre (16) de telle façon qu'elle recouvre la surface extérieure du deuxième vantail (13).

15. Fenêtre à châssis tournant selon l'une quelconque des revendications 1 à 14, caractérisée en ce que, sur le premier vantail (7), les bandes d'étanchéité sur les nervures d'arrêt (9') voire sur le premier battement (9) sont conformées en tant que bande d'étanchéité flexible continue (12, 12'), et que la patte (28) est enserrée entre cette dernière et le bâti dormant (1).

16. Fenêtre à châssis tournant selon l'une des revendications 10 et 15, caractérisée en ce que, sur le deuxième vantail (13), les bandes d'étanchéité sur les nervures d'arrêt (9') sont conformées en tant que bande d'étanchéité continue qui bute, aux faces supérieure et inférieure du vantail (13), contre l'une des branches de profil (29) de la patte (28) collée sur ledit vantail.

17. Fenêtre à châssis tournant selon l'une des revendications 15 et 16, caractérisée en ce que les bandes d'étanchéité (12, 12') sont conformées en joint tubulaire pourvu d'une baguette flexible en saillie avec élargissement pour la mise en place dans une rainure de fixation (11, 11') contre- dépouillée dans les vantaux (7, 13).

18. Fenêtre à châssis tournant selon l'une quelconque des revendications 1 à 17, caractérisée en ce que les bandes d'étanchéité sur le bâti dormant (1) et sur le deuxième battement (17) sont conformées en joint à lèvres (6) muni d'une baguette flexible en saillie avec élargissement pour la mise en place dans une rainure de fixation (5) contre- dépouillée et d'au moins une lèvre d'étanchéité - de préférence deux lèvres - dont l'extrémité libre est appliquée contre la contre-surface du joint.

19. Fenêtre à châssis tournant selon l'une quelconque des revendications 1 à 18, caractérisée en ce que les surfaces intérieures des deux vantaux (7, 13) forment une surface plane continue.

20. Fenêtre à châssis tournant selon l'une quelconque des revendications 1 à 19, caractérisée en ce que la deuxième branche (17) de la barre profilée en L (16) qui forme le deuxième battement extérieur est disposée de telle façon qu'elle se trouve au milieu entre les bords extérieurs opposés des profilés creux contigus des premier et deuxième vantaux (7, 13).

21. Fenêtre à châssis tournant selon l'une quelconque des revendications 12 à 20, caractérisée en ce que le bouchon (20) est réalisé en PVC plastifié ou en élastomère-caoutchouc naturel ou synthétique et conformé en pièce coulée sous pression.
